# EUROPÄISCHE PATENTSCHRIFT

(11) **EP 2 757 320 B1**
(45) Veröffentlichungstag und Bekanntmachung des Hinweises auf die Patenterteilung: **25.07.2018**
(21) Anmeldenummer: 13382019.1
(22) Anmeldetag: 21.01.2013
(51) Int. Cl.: F24C 15/10, H05B 3/74, H05B 6/12

(54) **Kochfeldvorrichtung mit mehreren Beschichtung**
Hotplate device with multiple coatings
Dispositif de plaque de cuisson avec plusieurs revêtements

(43) Veröffentlichungstag der Anmeldung: 23.07.2014
(73) Patentinhaber: BSH Hausgeräte GmbH, 81739 München (DE)
(72) Erfinder: Alaman Aguilar, Jorge, Zaragoza (ES); Escartín Barduzal, Andrés, Zaragoza (ES); Martín Gómez, Dámaso, Zaragoza (ES); Martínez Solanas, Elena, Zaragoza (ES); Pérez Cabeza, Pilar, Zaragoza (ES); Planas Layunta, Fernando, Zaragoza (ES); Puig Valls, Oriol, Tarrega (Lerida) (ES); Urrutia Angos, David, Zaragoza (ES)

(56) Entgegenhaltungen:
- WO-A1-2012/007864
- WO-A2-2008/042805
- DE-A1- 19 649 767
- JP-A- 2003 051 374
- JP-A- 2007 292 384
- US-A- 3 927 658
- US-A- 5 866 239

## Beschreibung

Die Erfindung geht aus von einer Kochfeldplattenvorrichtung nach dem Oberbegriff des Anspruchs 1.

Es ist bekannt, Kochfeldplatten an ihrer Oberseite zu beschichten.

Aus der JP 2007 292384 A ist bereits eine Kochfeldplattenvorrichtung bekannt, mit einer Kochfeldplatteneinheit aus hitzeresistentem Glas oder einer Keramik und mit einer Beschichtungseinheit, die eine erste Teilbeschichtung aufweist, die auf zumindest einem Teil einer Oberseite der Kochfeldplatteneinheit angeordnet ist, und die eine zweite Teilbeschichtung aufweist, die zumindest auf einem Teil einer Randseite der Kochfeldplatteneinheit angeordnet ist und aus einem nicht-metallischen Material besteht, wie beispielsweise einem Silikon oder einem Naturharz.

Die US 3 927 658 A offenbart eine Kochfeldplattenvorrichtung mit einer Kochfeldplatteneinheit aus Metall und mit einer Beschichtungseinheit aus Porzellan, die eine erste Teilbeschichtung aufweist, die auf zumindest einem Teil einer Oberseite der Kochfeldplatteneinheit angeordnet ist, und die eine zweite Teilbeschichtung aufweist, die zumindest auf einem Teil einer Randseite der Kochfeldplatteneinheit angeordnet ist.

Die JP 2003 051374 A zeigt eine Kochfeldplattenvorrichtung mit einer Kochfeldplatteneinheit und mit einer Antischmutzbeschichtung aus einer Fluorverbindung, die eine Teilbeschichtung aufweist, die auf zumindest einem Teil einer Oberseite der Kochfeldplatteneinheit angeordnet ist.

Die DE 196 49 767 A1 zeigt eine Kochfeldplattenvorrichtung mit einer Kochfeldplatteneinheit und mit einem dauerelastischen Kantenschutz.

Aus der WO 2008/042805 A2 ist eine Kochfeldplattenvorrichtung mit einer Kochfeldplatteneinheit und einer Beschichtungseinheit bekannt.

Aus der WO 2012/007864 ist bereits eine Kochfeldplattenvorrichtung bekannt, mit einer Kochfeldplatteneinheit aus polykristallinem Siliziumdioxid und mit einer Beschichtungseinheit, die eine erste Teilbeschichtung aufweist, die auf zumindest einem Teil einer Oberseite der Kochfeldplatteneinheit angeordnet ist, und die eine zweite Teilbeschichtung aufweist, die zumindest auf einem Teil einer Randseite der Kochfeldplatteneinheit angeordnet ist und aus Email besteht.

Aus der US 5,866,239 A ist bereits eine Kochfeldvorrichtung bekannt, mit einer Kochfeldplatteneinheit und mit einer emailartigen Beschichtungseinheit, welche die Oberseite der Kochfeldplatteneinheit bedeckt.

Die Aufgabe der Erfindung besteht insbesondere darin, eine gattungsgemäße Vorrichtung mit verbesserten Eigenschaften hinsichtlich eines hohen Komforts und/oder einer erhöhten gestalterischen Freiheit bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Kochfeldplattenvorrichtung, insbesondere einer Induktionskochfeldplattenvorrichtung, mit zumindest einer Kochfeldplatteneinheit und zumindest eine Beschichtungseinheit, die zumindest eine erste Teilbeschichtung aufweist, die auf zumindest einem Teil einer Oberseite der Kochfeldplatteneinheit angeordnet ist.

Es wird vorgeschlagen, dass die Beschichtungseinheit zumindest eine zweite Teilbeschichtung aufweist, die zumindest auf einem Teil einer Randseite der Kochfeldplatteneinheit angeordnet ist. Unter einer "Kochfeldplatteneinheit" soll insbesondere eine Platteneinheit verstanden werden, die zu einem Aufstellen von Gargeschirr zu einer Erwärmung und/oder Erhitzung durch zumindest ein Heizelement, insbesondere Induktionsheizelement, das insbesondere unter der Platteneinheit angeordnet ist, vorgesehen ist, wobei Energie von dem Heizelement zu dem Gargeschirr vorzugsweise durch die Platteneinheit hindurch, insbesondere in Form elektromagnetischer Strahlung, übertragen wird. Unter einer "Platteneinheit" soll insbesondere eine Einheit verstanden werden, die eine Dicke aufweist, die maximal 10 %, insbesondere maximal 5 %, vorteilhaft maximal 2 %, vorzugsweise maximal 1 %, einer Breite und/oder Länge der Platteneinheit entspricht. Insbesondere weist die Platteneinheit einen Hauptkörper auf, der zumindest 30 %, insbesondere zumindest 60 %, vorteilhaft zumindest 90 %, eines kleinsten gedachten Quaders, der die Platteneinheit komplett umfasst, ausfüllt. Unter einer "Dicke" der Platteneinheit soll insbesondere eine Länge einer kürzesten Seite des kleinsten gedachten Quaders verstanden werden, der die Platteneinheit komplett umfasst. Unter einer "Länge" und/oder "Breite" der Platteneinheit sollen insbesondere Längen von Seiten, die von der kürzesten Seite verschieden sind, verstanden werden. Die Kochfeldplatteneinheit ist zumindest im Wesentlichen von einem zumindest glasartigen Material, insbesondere Glaskeramik und/oder Borosilikatglas, alternativ von einem Verbundmaterial, insbesondere in Silikatmatrix eingebettete Fasern, insbesondere Steinfasern, gebildet. Die Kochfeldplatteneinheit ist zumindest im Wesentlichen von zumindest einem zumindest im Wesentlichen transparenten Material gebildet. Insbesondere weist die Platteneinheit zumindest eine, zumindest im Wesentlichen ebene, Seitenfläche auf, die vorzugsweise eine Oberseite bildet. Unter einer "Oberseite" der Kochfeldplatteneinheit soll insbesondere eine Außenseite der Kochfeldplatteneinheit verstanden werden, die in zumindest einem Betriebszustand einem zu erhitzenden Gargeschirr zugewandt ist. Insbesondere macht die Oberseite zumindest 30 %, insbesondere zumindest 40 %, vorteilhaft zumindest 45 %, einer gesamten Oberfläche der Kochfeldplatteneinheit aus. Unter einer "Beschichtungseinheit" soll insbesondere eine Gesamtheit von auf die Kochfeldplatteneinheit aufgebrachten Teilbeschichtungen verstanden werden. Insbesondere ist die Beschichtungseinheit von Teilbeschichtungen unterschiedlichen Materials und/oder Zwecks gebildet. Insbesondere weist zumindest die erste und/oder die zweite Teilbeschichtung eine Dicke auf, die maximal 10 %, insbesondere maximal 3 %, vorteilhaft maximal 1 %, vorzugsweise maximal 0,3 %, einer Dicke der Platteneinheit entspricht. Unter einer "Randseite" der Platteneinheit soll insbesondere eine Gesamtheit aller Flächen verstanden werden, die die Oberseite und eine Unterseite der Platteneinheit, die der Oberseite zumindest im Wesentlichen gegenüberliegt, miteinander verbinden. Insbesondere ist die Randseite zumindest teilweise, insbesondere zu mindestens 50 %, vorteilhaft zu mindestens 70 %, vorzugsweise zu mindestens 90 %, zumindest im Wesentlichen senkrecht zur Oberseite orientiert, weist insbesondere einen Winkel zur Oberseite auf, der maximal 30 °, insbesondere maximal 15 °, vorteilhaft maximal 5 °, von 90 ° abweicht. Unter "vorgesehen" soll insbesondere speziell ausgeformt, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann insbesondere ein erhöhter Komfort und/oder eine erhöhte gestalterische Freiheit erreicht werden. Insbesondere kann ein gleichmäßiges Erscheinungsbild erreicht werden. Insbesondere kann ein Einblick in ein Inneres eines die Kochfeldvorrichtung aufweisenden Kochfelds durch eine Randseite einer zumindest teilweise transparenten Kochfeldplatteneinheit vermieden werden. Vorteilhaft grenzen die erste und zweite Teilbeschichtung aneinander, wodurch ein insbesondere gleichmäßiges Aussehen erreicht werden kann. Insbesondere gehen die Teilbeschichtungen ineinander über und/oder sind zumindest stoffschlüssig miteinander verbunden. Darunter, dass zwei Teilbeschichtungen "aneinander grenzen" soll insbesondere verstanden werden, dass sich die Teilbeschichtungen entlang zumindest einer Berührungsfläche berühren.

Ferner wird vorgeschlagen, dass die erste und zweite Teilbeschichtung von einem zumindest im Wesentlichen gleichen Material gebildet sind. Alternativ und/oder zusätzlich wird vorgeschlagen, dass die Teilbeschichtungen zumindest im Wesentlichen einen gleichen Farbgrundton aufweisen, der insbesondere zumindest teilweise, insbesondere zumindest im ersten Teilbereich, mit zumindest einem farbigen Muster und/oder Bild versehen ist.

Zumindest ist die erste Teilbeschichtung, insbesondere sind beide der Teilbeschichtungen, von einem zumindest emailartigen Material gebildet. Unter einem "emailartigen" Material soll insbesondere ein Material verstanden werden, dass zumindest in einem ausgehärteten Zustand ein glasartiges und/oder emailartiges Erscheinungsbild aufweist. Insbesondere ist die Teilbeschichtung aus geschmolzenen Glas- und/oder Keramikfritten gebildet, die auf den Teilbereich aufgebracht und zu einer einheitlichen Schicht verschmolzen wurden. Es kann insbesondere eine homogene und/oder harte Oberfläche erreicht werden. Insbesondere kann eine hohe Flexibilität in einer Farbwahl erreicht werden. Insbesondere kann ein keramischer Anschein der Platteneinheit erzeugt werden. Insbesondere kann eine hohe Gesamtsteifigkeit und/oder -flexibilität der Platteneinheit erreicht werden. Alternativ und/oder zusätzlich ist es denkbar, dass zumindest eine der Teilbeschichtungen, insbesondere zumindest die zweite Teilbeschichtung, aus einem, vorzugsweise thermisch, insbesondere bis zu Temperaturen von 300 °C, stabilen, Polymer, insbesondere einem Harz, gebildet ist. Vorzugsweise weist die Teilbeschichtung einen Härtegrad nach Mohs von zumindest 5, vorteilhaft zumindest 6, vorzugsweise zumindest 7, auf.

Weiterhin wird vorgeschlagen, dass sich zumindest die erste Teilbeschichtung über zumindest 50 %, vorteilhaft zumindest 80 %, vorzugsweise zumindest 95 %, der gesamten Oberseite, der Kochfeldplatteneinheit erstreckt. Insbesondere berührt die erste Teilbeschichtung zumindest im Wesentlichen jeden Übergangspunkt zwischen der Oberseite und der Randseite. Es kann insbesondere eine hohe Flächenkontinuität erreicht werden. Insbesondere kann eine hohe Haltbarkeit erreicht werden.

Ferner wird vorgeschlagen, dass sich zumindest die zweite Teilbeschichtung über zumindest im Wesentlichen eine gesamte Randseite, insbesondere über zumindest 50 %, vorteilhaft zumindest 80 %, vorzugsweise zumindest 95 %, der Randseite, der Kochfeldplatteneinheit erstreckt. Insbesondere berührt die zweite Teilbeschichtung zumindest im Wesentlichen jeden Übergangspunkt zwischen der Oberseite und der Randseite. Es kann insbesondere eine hohe Flächenkontinuität erreicht werden. Insbesondere kann eine hohe Haltbarkeit erreicht werden.

Vorteilhaft werden Ausgangsmaterialen der ersten Teilbeschichtung und der zweiten Teilbeschichtung mit unterschiedlichen Prozessen, insbesondere zumindest einem Druckverfahren, insbesondere einem tintenstrahlartigen Druckverfahren und/oder Siebdruck, und/oder einem Sprühverfahren, insbesondere nacheinander, aufgebracht und/oder ausgehärtet. Insbesondere werden die Teilbeschichtungen durch Auftragen von in Suspension und/oder Lösung enthaltenen Beschichtungsgrundmaterial gebildet, wobei in einem Folgeprozess zumindest Lösungs- und/oder Trägermittel verflüchtigt werden und/oder Bestandteile des Beschichtungsgrundmaterials miteinander Verbindungen eingehen. Es kann insbesondere ein preiswertes und/oder effizientes Verfahren erreicht werden. Mittels eines Druckverfahrens kann insbesondere eine hohe Flexibilität hinsichtlich auftragbarer Muster bezüglich Position und/oder Farbe erreicht werden. Mittels eines Sprühverfahrens, das insbesondere zumindest zur Auftragung der zweiten Teilbeschichtung dient, kann insbesondere eine hohe Effizienz erreicht werden.

Weitere Vorteile ergeben sich aus der folgenden Zeichnungsbeschreibung. In der Zeichnung ist ein Ausführungsbeispiel der Erfindung dargestellt.

Es zeigen in schematischer Darstellung
- Fig. 1: ein erfindungsgemäßes Kochfeld in einer Ansicht von oben und
- Fig. 2: eine erfindungsgemäße Kochfeldvorrichtung in einer Schnittdarstellung entlang der Linie II-II in Figur 1.

Die Figuren zeigen keine erfindungsgemäße Ausnehmung, dienen jedoch zur Verdeutlichung der Erfindung.

Figur 1 zeigt ein als Induktionskochfeld ausgebildetes Kochfeld 10 mit einer als Induktionskochfeldplattenvorrichtung ausgebildeten Kochfeldplattenvorrichtung 12.

Die Kochfeldplattenvorrichtung 12 weist eine Kochfeldplatteneinheit 14 und eine Beschichtungseinheit 16 auf. Unter der Kochfeldplatteneinheit 14 angeordnete Heizelemente sind gestrichelt angedeutet. Die Beschichtungseinheit 16 weist eine erste Teilbeschichtung 18 auf, die sich über eine gesamte Oberseite 19 der Kochfeldplatteneinheit 14 erstreckt. Die Beschichtungseinheit 16 weist eine zweite Teilbeschichtung 20 auf, die auf einer gesamten Randseite 21 der Kochfeldplatteneinheit 14 angeordnet ist (Figur 2). Die Kochfeldplatteneinheit 14 weist eine Dicke von 4 mm auf. Die erste und zweite Teilbeschichtung 18, 20 grenzen aneinander. Die Teilbeschichtungen 18, 20 berühren sich entlang eines gesamten Übergangsbereichs 22 zwischen der Oberseite 19 und der Randseite 21. Die erste und zweite Teilbeschichtung 18, 20 sind stoffschlüssig miteinander verbunden, da Material der Teilbeschichtungen 18, 20 bei einer Auftragung im Übergangsbereich 22 leicht vermischten. Dadurch, dass die erste Teilbeschichtung 18 um Kanten der Kochfeldplatteneinheit 14 durch die zweite Teilbeschichtung 20 fortgesetzt ist, kann eine hohe Haltbarkeit der ersten Teilbeschichtung 18 aufgrund geringerer Abplatzgefahr erreicht werden.

In alternativen Ausgestaltungen unbeanspruchter Beispiele ist es denkbar, dass eine weitere Teilbeschichtung, die vorteilhaft in die zweite Teilbeschichtung übergeht, eine Unterseite der Kochfeldplatteneinheit zumindest teilweise, insbesondere zumindest in einem Randbereich, bedeckt, um insbesondere einen sauberen Abschluss zu erreichen. Weiterhin ist es denkbar, dass in weiteren Ausgestaltungen lediglich ein Teil der Randseite, insbesondere zumindest ein Sichtbereich, der insbesondere einen rückwärtigen Teil der Randseite ausschließt, mit der zweiten Teilbeschichtung bedeckt ist.

Die erste und zweite Teilbeschichtung 18, 20 sind von einem im Wesentlichen gleichen Material, das sich lediglich in zu einem Grundmaterial hinzugegebenen Farbpigmenten unterscheidet, gebildet. Beide Teilbeschichtungen 18, 20 sind von Email gebildet.

Bei einer Herstellung wird zuerst Material der ersten Teilbeschichtung 18 mit einem tintenstrahlartigen Druckverfahren, das eine hohe Flexibilität hinsichtlich möglicher Muster, Bilder und/oder Farbverläufe bietet, auf die Oberseite 19 aufgetragen. In einem weiteren Schritt wird Material der zweiten Teilbeschichtung 20 in einem Sprühverfahren auf die Randseite 21 aufgetragen. Beim Aufsprühen wird mittels einer Maske eine Auftragung von zusätzlichem Material auf die Oberseite 19 zumindest im Wesentlichen vermieden. Die aufgetragenen Materialien der beiden Teilbeschichtungen 18, 20 werden anschließend in einem einzelnen Brennprozess zu Email umgewandelt.

Die Teilbeschichtungen 18, 20 sind dazu vorgesehen, durch ihre Farbgebung einen keramischen Anschein zu wecken. Durch die Einhüllung der Sichtseiten der Kochfeldplatteneinheit 14 kann ein, insbesondere transparentes und/oder unansehnliches, Material der Kochfeldplatteneinheit 14 verborgen werden.

In alternativen unbeanspruchten Verfahren ist es denkbar, dass die erste Teilbeschichtung vor Aufbringung der zweiten Teilbeschichtung ausgehärtet, insbesondere gebrannt wird. Nach einer Auftragung von Material auf die Randseite mittels Sprühverfahrens kann so die erste Teilbeschichtung von evtl. zusätzlich aufgetragenem Material befreit werden. Anschließend wird auch die zweite Teilbeschichtung ausgehärtet bzw. gebrannt.

Weiterhin ist es denkbar, dass beide Teilbeschichtungen in einem Sprühverfahren aufgetragen werden, wobei insbesondere auf ein detailliertes Muster und/oder feine Strukturen verzichtet wird, um beispielsweise einen keramischen Anschein zu erzeugen. Weiterhin sind Ausgestaltungen der Kochfeldplatteneinheit denkbar, wobei zumindest die erste Teilbeschichtung Ausnehmungen, insbesondere zur Anzeige von Kochzonen und/oder zur Schaffung eines Sicht- und/oder Bedienbereichs für ein Display, insbesondere ein Touchdisplay, aufweist, wobei erfindungsgemäß eine Ausnehmung zur Schaffung eines Sichtbereiches für ein Display vorhanden sein muss.

### Bezugszeichen

- 10: Kochfeld
- 12: Kochfeldplattenvorrichtung
- 14: Kochfeldplatteneinheit
- 16: Beschichtungseinheit
- 18: Teilbeschichtung
- 19: Oberseite
- 20: Teilbeschichtung
- 21: Randseite
- 22: Übergangsbereich

## Patentansprüche

1. Kochfeldplattenvorrichtung, insbesondere Induktionskochfeldplattenvorrichtung, mit zumindest einer Kochfeldplatteneinheit (14), die zumindest im Wesentlichen von einem zumindest glasartigen Material gebildet ist und die zumindest im Wesentlichen von zumindest einem zumindest im Wesentlichen transparenten Material gebildet ist, und zumindest eine Beschichtungseinheit (16), die zumindest eine erste Teilbeschichtung (18) aufweist, die auf zumindest einem Teil einer Oberseite (19) der Kochfeldplatteneinheit (14) angeordnet ist, wobei die Beschichtungseinheit (16) zumindest eine zweite Teilbeschichtung (20) aufweist, die zumindest auf einem Teil einer Randseite (21) der Kochfeldplatteneinheit (14) angeordnet ist, **dadurch gekennzeichnet, dass** zumindest eine der Teilbeschichtungen (18, 20) von einem zumindest emailartigen Material gebildet ist, wobei sich zumindest die erste Teilbeschichtung über zumindest 50 % der gesamten Oberseite der Kochfeldplatteneinheit erstreckt und zumindest eine Ausnehmung zur Schaffung eines Sichtbereichs für ein Display aufweist.

2. Kochfeldplattenvorrichtung nach Anspruch 1, **dadurch gekennzeichnet, dass** die erste und zweite Teilbeschichtung (18, 20) aneinander grenzen.

3. Kochfeldplattenvorrichtung nach einem der vorhergehenden Ansprüche,
**dadurch gekennzeichnet, dass** die erste und zweite Teilbeschichtung (18, 20) von einem zumindest im Wesentlichen gleichen Material gebildet sind.

4. Kochfeldplattenvorrichtung nach einem der vorhergehenden Ansprüche,
**dadurch gekennzeichnet, dass** sich zumindest die erste Teilbeschichtung (18) über zumindest im Wesentlichen die gesamte Oberseite (19) der Kochfeldplatteneinheit (14) erstreckt.

5. Kochfeldplattenvorrichtung nach einem der vorhergehenden Ansprüche,
**dadurch gekennzeichnet, dass** sich zumindest die zweite Teilbeschichtung (20) über zumindest im Wesentlichen die gesamte Randseite (21) der Kochfeldplatteneinheit (14) erstreckt.

6. Verfahren zur Herstellung einer Kochfeldplattenvorrichtung (12), insbesondere einer Induktionskochfeldplattenvorrichtung, mit zumindest einer Kochfeldplatteneinheit (14), die zumindest im Wesentlichen von einem zumindest glasartigen Material gebildet ist und die zumindest im Wesentlichen von zumindest einem zumindest im Wesentlichen transparenten Material gebildet ist, und zumindest einer Beschichtungseinheit (16), die zumindest eine erste Teilbeschichtung (18) aufweist, die auf zumindest einem Teil einer Oberseite (19) der Kochfeldplatteneinheit (14) angeordnet ist, wobei die Beschichtungseinheit (16) zumindest eine zweite Teilbeschichtung (20) aufweist, die zumindest auf einem Teil einer Randseite (21) der Kochfeldplatteneinheit (14) angeordnet ist, **dadurch gekennzeichnet, dass** zumindest eine der Teilbeschichtungen (18, 20) von einem zumindest emailartigen Material gebildet wird, wobei sich zumindest die erste Teilbeschichtung über zumindest 50 % der Oberseite der Kochfeldplatteneinheit erstreckend geformt wird und zumindest eine Ausnehmung zur Schaffung eines Sichtbereichs für ein Display geformt wird.

7. Verfahren nach Anspruch 6, **dadurch gekennzeichnet, dass** zumindest Ausgangsmaterial der ersten Teilbeschichtung (18) und der zweiten Teilbeschichtung (20) mit unterschiedlichen Prozessen aufgebracht werden.

8. Verfahren zumindest nach Anspruch 6, **dadurch gekennzeichnet, dass** zumindest Ausgangsmaterial zumindest einer der Teilbeschichtungen (18) in einem Sprühverfahren auf die Kochfeldplatteneinheit (14) aufgebracht wird.

9. Kochfeld mit zumindest einer Kochfeldplattenvorrichtung (12) nach einem der Ansprüche 1 bis 5.

## Claims

1. Hotplate device, especially induction hotplate device, with at least one hotplate unit (14), which is formed at least substantially from an at least vitreous material and which is formed at least substantially from at least an at least substantially transparent material, and at least one coating unit (16), which has at least a first partial coating (18), which is arranged on at least one part of an upper side (19) of the hotplate unit (14), wherein the coating unit (16) has at least a second partial coating (20), which is arranged at least on one part of an edge side (21) of the hotplate unit (14), **characterised in that** at least one of the partial coatings (18, 20) is formed from an at least enamel-type material, wherein at least the first partial coating extends over at least 50% of the entire upper side of the hotplate unit and has at least one recess to create a visual region for a display.

2. Hotplate device according to claim 1, **characterised in that** the first and second partial coatings (18, 20) are adjacent to one another.

3. Hotplate device according to one of the preceding claims, **characterised in that** the first and second partial coatings (18, 20) are formed from an at least substantially identical material.

4. Hotplate device according to one of the preceding claims, **characterised in that** at least the first partial coating (18) extends over at least substantially the entire upper side (19) of the hotplate unit (14).

5. Hotplate device according to one of the preceding claims, **characterised in that** at least the second partial coating (20) extends over at least substantially the entire edge side (21) of the hotplate unit (14).

6. Method for producing a hotplate device (12), particularly an induction hotplate device, with at least one hotplate unit (14), which is formed at least substantially from an at least vitreous material and which is formed at least substantially from at least an at least substantially transparent material, and at least one coating unit (16), which has at least a first partial coating (18), which is arranged on at least one part of an upper side (19) of the hotplate unit (14), wherein the coating unit (16) has at least a second partial coating (20), which is arranged at least on one part of an edge side (21) of the hotplate unit (14), **characterised in that** at least one of the partial coatings (18, 20) is formed from an at least enamel-type material, wherein at least the first partial coating is formed extending over at least 50% of the upper side of the hotplate unit and at least one recess is formed to create a visual region for a display.

7. Method according to claim 6, **characterised in that** at least starting material of the first partial coating (18) and of the second partial coating (20) are applied with different processes.

8. Method at least according to claim 6, **characterised in that** at least starting material of at least one of the partial coatings (18) is applied in a spray method to the hotplate unit (14).

9. Hob with at least one hotplate device (12) according to one of claims 1 to 5.

## Revendications

1. Dispositif de plaques de table de cuisson, en particulier dispositif de plaques de table de cuisson à induction, avec au moins une unité de plaques de table de cuisson (14) qui est formée au moins essentiellement d'un matériau au moins vitreux et qui est formée au moins essentiellement d'au moins un matériau au moins essentiellement transparent, et au moins une unité de revêtement (16) qui comprend au moins un premier revêtement partiel (18) qui est disposé sur au moins une partie d'une face supérieure (19) de l'unité de plaques de table de cuisson (14), dans lequel l'unité de revêtement (16) comprend au moins un deuxième revêtement partiel (20) qui est disposé au moins sur une partie d'une face périphérique (21) de l'unité de plaques de table de cuisson (14), **caractérisé en ce qu'**au moins l'un des revêtements partiels (18, 20) est formé d'un matériau au moins de type émail, dans lequel au moins le premier revêtement partiel s'étend sur au moins 50 % de la face supérieure totale de l'unité de plaques de table de cuisson et comprend au moins une cavité pour l'établissement d'une zone de visualisation pour un affichage.

2. Dispositif de plaques de table de cuisson selon la revendication 1, **caractérisé en ce que** les premier et deuxième revêtements partiels (18, 20) sont adjacents.

3. Dispositif de plaques de table de cuisson selon l'une des revendications précédentes, **caractérisé en ce que** les premier et deuxième revêtements partiels (18, 20) sont formés d'un matériau au moins essentiellement identique.

4. Dispositif de plaques de table de cuisson selon l'une des revendications précédentes, **caractérisé en ce qu'**au moins le premier revêtement partiel (18) s'étend sur au moins essentiellement la face supérieure totale (19) de l'unité de plaques de table de cuisson (14).

5. Dispositif de plaques de table de cuisson selon l'une des revendications précédentes, **caractérisé en ce qu'**au moins le deuxième revêtement partiel (20) s'étend sur au moins essentiellement la face périphérique totale (21) de l'unité de plaques de table de cuisson (14).

6. Procédé pour la production d'un dispositif de plaques de table de cuisson (12), en particulier d'un dispositif de plaques de table de cuisson à induction, avec au moins une unité de plaques de table de cuisson (14) qui est formée au moins essentiellement d'un matériau au moins vitreux et qui est formée au moins essentiellement d'au moins un matériau au moins essentiellement transparent, et au moins une unité de revêtement (16) qui comprend au moins un premier revêtement partiel (18) qui est disposé sur au moins une partie d'une face supérieure (19) de l'unité de plaques de table de cuisson (14), dans lequel l'unité de revêtement (16) comprend au moins un deuxième revêtement partiel (20) qui est disposé au moins sur une partie d'une face périphérique (21) de l'unité de plaques de table de cuisson (14), **caractérisé en ce qu'**au moins l'un des revêtements partiels (18, 20) est formé d'un matériau au moins de type émail, dans lequel au moins le premier revêtement partiel est façonné en s'étendant sur au moins 50 % de la face supérieure de l'unité de plaques de table de cuisson et au moins une cavité pour l'établissement d'une zone de visualisation pour un affichage est façonnée.

7. Procédé selon la revendication 6, **caractérisé en ce qu'**au moins les matériaux de départ du premier revêtement partiel (18) et du deuxième revêtement partiel (20) sont appliqués par des processus différents.

8. Procédé au moins selon la revendication 6, **caractérisé en ce qu'**au moins le matériau de départ d'au moins l'un des revêtements partiels (18) est appliqué au cours d'un procédé de pulvérisation sur l'unité de plaques de table de cuisson (14).

9. Table de cuisson avec au moins un dispositif de plaques de table de cuisson (12) selon l'une des revendications 1 à 5.
